# EUROPÄISCHE PATENTANMELDUNG

(11) **EP 1 186 721 A1**
(43) Veröffentlichungstag der Anmeldung: **13.03.2002**
(21) Anmeldenummer: 00810804.5
(22) Anmeldetag: 06.09.2000
(51) Int. Cl.: E04B 1/10

(54) **Modulares Gebäudesystem, Gebäude, Verpackungseinheit und Verfahren zum Erstellen eines Gebäudes**

(71) Anmelder: Kifa AG, 8355 Aadorf (CH)
(72) Erfinder: Heim, Rudolf, 8355 Aadorf (CH)
(74) Vertreter: Wenger, René

(57) **Zusammenfassung**

Ein modulares Gebäudesystem besteht aus einer Mehrzahl von flächigen, rechteckigen Elementen (1a, 1b, 1c, 1d, 1e) und aus wenigstens einer Abschlussleiste (2a, 2b). Die Elemente (1a, 1b, 1c, 1d, 1e, 1f) weisen an jeder Seite einen Falz (3) auf. Der Falz ist bei gegenüberliegenden Seiten auf entgegengesetzten Oberflächen (4a, 4b) der Elemente (1a, 1b, 1c, 1d, 1e) angeordnet. Die Tiefe (T) des Falzes (3) entspricht der Hälfte der Wandstärke (d) des Elements (1a, 1b, 1c, 1d, 1e). Die Länge (Q) wenigstens einer Seite des Querschnitts der Abschlussleiste (2a, 2b) entspricht der Tiefe (T) des Falzes.

## Beschreibung

Die Erfindung betrifft ein modulares Gebäudesystem, ein Gebäude aus einem solchen System, eine Verpackungseinheit für ein solches System und ein Verfahren zum Erstellen eines Gebäudes aus einem solchen System mit den Merkmalen des Oberbegriffs der unabhängigen Patentansprüche.

Es sind eine Vielzahl von verschiedenen Modulsystemen zum Erstellen von Gebäuden wie Notunterkünften oder Wohnhäusern bekannt. Dabei werden unter anderem Wandelemente aus Spanplatten eingesetzt. Aufgrund ihrer Grösse können diese Wandelemente aber nur unter Zuhilfenahme von Baukränen montiert werden. Bei Systemen mit kleineren Elementen, die ohne maschinelle Hilfe montiert werden können, besteht das Problem, dass die Fügestellen bisher nicht ausreichend stabil hergestellt werden konnten oder dass das Herstellverfahren der Elemente aufwendig und daher teuer war.

Die Aufgabe der vorliegenden Erfindung besteht deshalb darin, die Nachteile des Bekannten zu vermeiden, insbesondere also ein modulares Gebäudesystem, ein Gebäude aus einem solchen System und ein Verfahren zum Erstellen eines solchen Gebäude zu schaffen, welche ein einfaches und schnelles Erstellen des Gebäudes ohne mechanische Hilfsmittel erlauben. Das Gebäudesystem soll ausserdem aus Normbauteilen bestehen, die auf einfache Weise wirtschaftlich herstellbar sind und trotzdem gute statische Eigenschaften aufweisen. Insbesondere sollen sämtliche Aussen- und Innenwände eines Gebäudes ohne zusätzliche Tragstruktur ausschliesslich aus solchen Normbauteilen erstellt werden können. Eine weitere Aufgabe der Erfindung besteht darin, eine Verpakkungseinheit zu schaffen, mit welcher sich die Elemente des Gebäudesystems einfach verpacken und transportieren lassen.

Erfindungsgemäss werden diese Aufgaben mit einem Gebäudewandsystem, einem Gebäude, einem Verfahren zum Erstellen eines Gebäudes und einer Verpackungseinheit mit den Merkmalen des kennzeichnenden Teils der unabhängigen Patentansprüche gelöst.

Das modulare Gebäudesystem weist eine Mehrzahl von flächigen, rechteckigen Elementen und wenigstens eine Abschlussleiste mit rechteckigem Querschnitt auf. Jedes Element weist an seinen Längs- und Querseiten je einen Falz auf. Der Falz ist bei gegenüberliegenden Längs- bzw. Querseiten je auf entgegengesetzten Oberflächen des Elements angeordnet. Die Tiefe des Falzes entspricht ausserdem der Hälfte der Wandstärke des Elements. Unter Tiefe des Falzes wird in diesem Zusammenhang die Einschnitttiefe des Falzes parallel zur Oberfläche des Elementes verstanden. Der Falz weist einen quadratischen Querschnitt auf. Die Länge wenigstens einer Seite des Querschnitts der Abschlussleiste entspricht der Tiefe des Falzes, d.h. der Hälfte der Wandstärke der Elemente.

Die erfindungsgemässen Elemente lassen sich im Bereich der Falze besonders einfach und stabil miteinander verbinden. Durch die erfindungsgemässe Anordnung der Falze an den Querseiten findet sich immer eine Position, in welcher zwei Elemente im Bereich eines Falzes miteinander verbindbar sind. Die Abschlussleisten erlauben einen sauberen und stabilen Abschluss der Elemente an den Seiten, wo diese nicht mit einem benachbarten Element verbunden werden sollen. Aufgrund der Überlappung im Bereich des Falzes ergibt sich eine besonders hohe Stabilität einer aus mehreren erfindungsgemässen Elementen zusammengesetzten Fläche. Die Elemente werden deshalb typischerweise als Wandelemente für ein Gebäude verwendet.

In einer bevorzugten Ausführungsform bestehen die Elemente aus Spanplatten. Dabei wird die Wandstärke der Elemente vorzugsweise so ausgewählt, dass die Elemente als selbsttragende Wandelemente eines Gebäudes einsetzbar sind. Selbsttragend bedeutet in diesem Zusammenhang, dass neben den Elementen keine weiteren tragenden Bauelemente eingesetzt werden müssen. Je nach Anzahl der Geschosse und Art des Dachaufbaus kann es nötig sein, andere Elemente vorzusehen. Die Elemente können typischerweise aus einer Spanplatte mit einer Wandstärke von 80 mm bestehen. Der Querschnitt der Abschlussleisten beträgt dabei typischerweise 40 x 40 mm und/oder 80 x 40 mm. Es hat sich herausgestellt, dass 80 mm Spanplatten zum Erstellen von Wohnhäusern mit bis zu zwei Geschossen zu tragenden Wänden mit optimaler Tragfestigkeit führen. Die Abschlussleisten bestehen typischerweise aus imprägniertem Tannenholz oder aus Natur-Lärchenholz. Es sind aber auch andere Baumaterialien wie z.B. andere Holzarten, Sperrholz oder Leimschichtholz denkbar.

Das System besteht vorteilhaft aus einer Vielzahl von Elementen mit unterschiedlichen Dimensionen. Dabei entspricht wenigstens die Länge einer Seite der Elemente etwa einer Grundlänge oder einem Mehrfachen der Grundlänge. Zu der Grundlänge oder dem mehrfachen der Grundlänge addiert sich noch die Tiefe des Falzes.

Vorteilhaft weist das System ausserdem Spanplattenschrauben mit Versenkrippe und/oder einen wasserfesten PU-Klebstoff auf. Die aneinandergefügten Elemente können mit den Schrauben und/oder mit dem Kleber im Bereich des Falzes miteinander verbunden werden. Dadurch ergeben sich besonders stabile Wandstrukturen.

Das erfindungsgemässe Gebäude aus dem beschriebenen modularen System besteht aus einer Mehrzahl den beschriebenen Elementen, die entlang der aneinanderstossenden Falze miteinander verbunden sind. Der Grundriss des Gebäudes wird dabei vorteilhaft durch Abschlussleisten gebildet. Die Elemente werden mit einer Seite mit ihrem Falz auf die den Grundriss definierenden Abschlussleisten gestellt.

Vorteilhaft wird wenigstens eine Ecke des Gebäudes durch vertikal angeordnete Abschlussleisten gebildet. Die vertikale Abschlussleiste bildet insbesondere während dem Erstellen des Gebäudes eine Anlagefläche für die Elemente. Die Abschlussleiste bildet ausserdem einen Abschluss der Elemente im Eckbereich.

Besonders vorteilhaft weist die vertikale Abschlussleiste einen rechteckigen Querschnitt auf, bei dem die eine Seitenlänge des Querschnitts der Tiefe des Falzes und die andere Seitenlänge des Querschnitts der doppelten Tiefe des Falzes entspricht. Die vertikale Abschlussleiste überdeckt also im Eckbereich Stirnseite bzw. Falz zweier rechtwinklig zueinander stehenden Elemente.

Gemäss einem besonders bevorzugten Ausführungsbeispiel sind beim Gebäude in vertikaler Richtung zumindest teilweise mehrere Elemente übereinander angeordnet. Das Gebäude kann dabei mehrgeschossig ausgebildet sein. Eine besonders stabile Wandkonstruktion ergibt sich bei mehrgeschossiger Bauweise, dass die Elemente von übereinander liegenden Geschossen zueinander seitlich versetzt sind.

Die vertikal angeordnete Abschlussleiste kann sich dabei vorteilhaft über mehrere Geschosse erstrecken. Dies führt zu einer zusätzlichen Stabilisierung der übereinander liegenden Elemente.

Vorteilhaft ist der oberste Falz des obersten Elementes mit einer horizontal angeordneten Abschlussleiste abgeschlossen. Ebenso werden die freiliegenden Falze im Bereich von Tür- oder Fensteröffnungen durch horizontale oder vertikale Abschlussleisten abgeschlossen.

Das erfindungsgemässe Gebäudesystem wird vorzugsweise als Paket mit zwei Bodenbalken verpackt. Diese Verpackungseinheit weist eine Mehrzahl von Elementen auf, die in einem Stapel aufeinander liegen. Im Bereich der Falze wird zwischen wenigstens zwei Elementen eine Abdeckleiste eingefügt. Daraus ergibt sich eine kompakte Verpackungseinheit, die alle Elemente des Gebäudesystems enthält.

Zum Erstellen eines Gebäudes aus dem beschriebenen modularen Gebäudesystem werden zuerst entlang dem geplanten Grundriss des Gebäudes sowie der Innenwände Abschlussleisten angeordnet. Die Abschlussleisten können beispielsweise auf einer betonierten Decke eines Fundamentes egalisiert und festgeschraubt werden. Um die Wand von der Bodenplatte abzuheben, können weitere doppelte Abschlussleisten unterlegt werden.

In einem nächsten Schritt werden die Wandelemente mit einer Seite mit ihrem Falz auf die Abschlussleisten gestellt. Die Elemente werden anschliessend mit den Abschlussleisten und untereinander im Bereich der aneinanderstossenden Falze verbunden.

Die Erfindung wird im Folgenden anhand der Zeichnungen näher erläutert. Es zeigen:
- Figur 1: eine schematische Darstellung der Elemente eines Gebäudesystems in der Draufsicht,
- Figur 2: eine Seitenansicht der Elemente des modularen Gebäudesystems,
- Figur 3: eine Draufsicht auf den Eckbereich im ersten Geschoss eines Gebäudes,
- Figur 4: eine Draufsicht auf den Eckbereich eines Gebäudes im zweiten Geschoss des Gebäudes,
- Figur 5: eine Seitenansicht eines Ausschnitts einer Wand eines Gebäudes im Eckbereich,
- Figur 6: eine schematische Darstellung einer Verpackungseinheit,
- Figuren 7a bis 7f: schematische Darstellungen von einzelnen Schritten zur Erstellung eines Gebäudes,
- Figur 8a: einen Querschnitt durch ein Element auf einem Fundament,
- Figur 8b: einen Querschnitt durch ein Element im Bereich einer Fensteröffnung,
- Figur 8c: einen Querschnitt durch ein Element auf einem Fundament mit doppelter Abschlussleiste,
- Figur 9: eine Draufsicht auf eine Wand mit Innenwänden und
- Figuren 10a und 10b: eine Darstellung von zwei Ausführungsformen eines zwischengeschosses.

In Figur 1 sind beispielhaft zwei Wandelemente 1a und 1b des erfindungsgemässen modularen Gebäudesystems gezeigt. Die Elemente 1a und 1b sind im wesentlichen gleich aufgebaut und unterscheiden sich nur durch ihre Dimensionen. Das modulare Gebäudesystem umfasst ausserdem mehrere Abschlussleisten 2a sowie selbstschraubende Schrauben 7 und einen Kleber 8 zum Verbinden der Elemente 1a, 1b.

Die Elemente 1a, 1b weisen auf ihren Seiten je einen Falz 3 auf. Der Falz an der einen Längsseite 5 ist auf der Vorderseite 4a der Elemente 1a, 1b angebracht. Der Falz auf der anderen Längsseite 5 ist auf der Rückseite 4b der Elemente 1a, 16 angebracht. Der Falz an der einen Querseite 6 der Elemente 1a, 1b ist auf der Vorderseite 4a der Elemente 1a, 16 angebracht. Der Falz 3 auf der anderen Seite 6 der Elemente 1a, 16 ist auf der Rückseite 4b der Elemente 1a, 16 angebracht. Diese Anordnung der Falze 3 erlaubt eine Verbindung von beliebigen, nebeneinander liegenden Elementen 1a, 1b.

Die Länge q der Querseite 6 der Elemente 1a, 1b entspricht etwa einer Grundlänge G oder einem vielfachen der Grundlänge G. Im gezeigten Ausführungsbeispiel weist die Querseite 6 des Elements 1b eine Länge q auf, die der Grundlänge G entspricht, während die Länge q der Querseite 6 des Elements 1a zweimal der Grundlänge G entspricht. Zu der Grundlänge G bzw. dem Vielfachen davon addiert sich jeweils die Tiefe T eines Falzes. Vorteilhaft entspricht auch die Länge 1 der Längsseite 5 der Elemente 1a, 1b einem mehrfachen der Grundlänge G (plus der Tiefe T des Falzes 3).

Eine Seitenansicht des Elements 1a und zwei Typen von Abschlussleisten 2a, 2b ist in Figur 2 gezeigt. Die Tiefe T des Falzes 3 entspricht der Hälfte der Wandstärke d des Elementes 1a. Das Element 1a besteht aus einer Spanplatte mit einer Wandstärke von 80 mm, typischerweise einer Spanplatte H80 (Homogene 80) des Herstellers Hiag. Die Falze 3 an den Elementen 1a sind entlang einer Mittelebene in die Spanplatten eingefräst. Daraus ergibt sich ein quadratischer Querschnitt der Falze 3. Diese Form der Falze erlaubt eine stabile und saubere Verbindung von nebeneinander liegenden Elementen 1a, 1b, die parallel oder senkrecht zueinander stehen im Bereich ihrer Falze 3.

Die Abschlussleisten 2a, 2b weisen einen rechteckigen Querschnitt auf. Die Querseite Q weist eine Länge auf, die der Tiefe T des Falzes 3 entspricht. Die Länge L des Querschnitts der Abschlussleisten 2a bzw. 2b entspricht ebenfalls der Tiefe T des Falzes 3 bzw. der doppelten Tiefe T des Falzes 3. Die Abschlussleisten 2a, 2b bestehen aus imprägniertem Holz oder auch aus Lärchenholz.

Figur 3 zeigt schematisch die Draufsicht auf eine Ecke 12 eines ersten Geschosses 14a eines Gebäudes 10. In der Ecke 12 stossen zwei Elemente 1a im Bereich ihrer Falze 3 aneinander an. Während der Falz des einen Elements 1a gegen das Gebäudeinnere gerichtet ist, ist der Falz 3 des anderen Elements 1a gegen das Gebäudeäussere gerichtet. Die sich daraus ergebende Stufe an der Aussenseite des Gebäudes im Bereich der Ecke 12 wird durch eine vertikal angeordnete Abschlussleiste 13 abgeschlossen. Die vertikale Abschlussleiste 13 ist eine Abschlussleiste 2b (siehe Fig. 2) mit doppelt so langer Längsseite L wie Querseite Q.

Figur 4 zeigt die Draufsicht auf ein zweites Geschoss 14b des Gebäudes 10 im Bereich der Ecke 12. Die die Ecke 12 bildenden Elemente 1b, 1c des oberen Geschosses 14b weisen unterschiedliche Dimensionen auf als die die Ecke 12 definierenden Elemente 1a des ersten Geschosses 14a. Dadurch ergibt sich ein seitlicher Versatz zwischen den Elementen 1a des ersten Geschosses 14a und den Elementen 1b, 1c des zweiten Geschosses 14b. Daraus folgt eine Erhöhung der Tragfähigkeit der aus den Elementen 1a, 1b, 1c gebildeten Wand. An die die Ecke 12 definierenden Elemente 1a bzw. 1b, 1c schliessen sich weitere Elemente an, die eine Wand des Gebäudes bilden (teilweise nur schematisch dargestellt).

Die vertikal angeordnete Abschlussleiste 13 erstreckt sich über beide Stockwerke 14a, 14b und stabilisiert dadurch die übereinander liegenden Elemente 1a, 1b, 1c.

Figur 5 zeigt schematisch einen Ausschnitt aus einer Wand eines Gebäudes 10 im Bereich der Ecke 12. Auf eine einen Grundriss 11 definierenden Abschlussleiste 2a ist eine Vielzahl von Wandelementen 1a gestellt. Eine Ecke 12 wird durch eine in vertikaler Richtung V stehende Abschlussleiste 13 definiert. An die Abschlussleiste 13 schliesst ein erstes Wandelement 1a an. Das erste Element 1a ist mit einer Stirnseite mit der vertikal angeordneten Abschlussleiste 13 verbunden. An das erste Element 1a schliessen sich weitere Elemente 1a an. Die nebeneinander liegenden Elemente 1a sind jeweils im Bereich ihres Falzes 3 miteinander verbunden, typischerweise mit Schrauben 7 verschraubt und verklebt. Die Elemente 1a weisen eine Länge auf, die dem doppelten einer Grundlänge entspricht.

Die vertikal angeordnete Abschlussleiste 13 erstreckt sich über zwei Geschosse 14a, 14b des Gebäudes 10. Die Wand des oberen Geschosses 14b wird durch weitere Elemente definiert. An die vertikale Abschlussleiste 13 schliesst sich seitlich ein erstes Element 1b an. Das Element 1b weist eine Länge auf, die dem dreifachen einer Grundlänge G entspricht. Dadurch ergibt sich ein seitlicher Versatz der Elemente 1a, 1b des zweiten Geschosses 14b gegenüber den Elementen 1a des ersten Geschosses 14a. Die übereinander liegenden Elemente sind ausserdem im Bereich ihrer horizontal verlaufenden Seiten ebenfalls im Bereich ihrer aneinander stossenden Falze 3 verbunden.

Das modulare Gebäudesystem besteht typischerweise aus 14 Elementen 1a, 1b ... mit unterschiedlichen Dimensionen und aus Abschlussleisten 2a, 2b mit zwei verschiedenen Querschnitten und mit beliebt zuschneidbarer Länge. Typischerweise weisen die Elemente 1a, 1b, 1c, ... ausgehend von einer Grundlänge G von 30 cm und einer Wandstärke d von 80 mm der Spanplatte die folgenden Dimensionen auf:
- 264 x 64 cm
- 304 x 64 cm
- 64 x 64 cm
- 94 x 64 cm
- 124 x 64 cm
- 154 x 64 cm
- 184 x 64 cm
- 264 x 34 cm
- 304 x 64 cm
- 64 x 34 cm
- 490 x 34 cm
- 124 x 34 cm
- 154 x 34 cm
- 184 x 34 cm

Die Länge der Querseite der Elemente beträgt also entweder 34 cm (Grundlänge G plus die Tiefe T des Falzes 3) oder 64 cm (zweimal Grundlänge G plus die Tiefe T des Falzes 3).

Die Länge der Längsseite der Elemente 1a, 1b, 1c, ... entspricht ebenfalls einem Vielfachen der Grundlänge G. Ausnahmen sind die Elemente von 264 bzw. 304 cm Länge, die der üblichen Raumhöhe angepasst sind.

Die Abdeckleisten 2a, 2b weisen einen Querschnitt von 40 x 40 cm bzw. 40 x 80 cm auf.
Dank der Abstimmung der Dimensionen der Elemente auf ein Grundraster mit einer Länge von G = 30 cm lassen sich Gebäude 10 aus den Elementen 1a, 1b, 1c in modularer Weise mit fast beliebigem Grundriss aufbauen. Dank dem Grundraster ist trotzdem sicher gestellt, dass die Elemente 1a, 1b, 1c in beliebiger Kombination zueinander passen.

Figur 6 zeigt schematisch eine Verpackungseinheit 20 mit Wandelementen 1a des erfindungsgemässen modulen Gebäudesystems. Die Wandelemente 1a sind in einem Stapel 21 aufeinander auf eine Palette 22 gelegt. Zwischen den Falzen 3 von übereinander liegenden Elementen 1a sind die Abschlussleisten 2a eingefügt. Die Verpackungseinheit 20 wird durch ein Band 23 zusammengehalten. Auf diese Weise können standardisierte Verpackungseinheiten hergestellt werden, die alle wesentlichen Elemente des Gebäudesystems enthalten und die auf eine einfache Weise transportiert werden können.

In Figuren 7a bis 7f ist schematisch die Erstellung eines Gebäudes aus einem erfindungsgemässen modularen Gebäudesystem dargestellt. Zuerst wird auf einem Fundament 18 der Grundriss 11 des Gebäudes mit Abschlussleisten 2a definiert. In Figur 7a ist der äussere Grundriss 11 dargestellt. Selbstverständlich können auch Innenräume mit Abschlussleisten 2a defininiert werden. In einem nächsten Schritt (siehe Figur 7b) wird in einer Ecke 12 des Grundrisses 11 eine vertikale Abschlussleiste 13 (Querschnitt 80 x 40 mm) aufgestellt. Seitlich anschliessend an die vertikale Abschlussleiste 13 folgt ein erstes Element 1a. Das Element 1a wird mit dem Falz 3 seiner unteren Seite 6 auf die Abschlussleiste 2a gestellt (siehe Querschnitt in Figur 8a) und im Bereich des Falzes 3 mit der Abschlussleiste 2a verschraubt.

An das erste Element 1a schliesst sich ein weiteres Element 1b (Figur 7c) an. Weitere Elemente unterschiedlicher Dimension, schliessen sich je nach Bedarf an. So dient beispielsweise ein niedrigeres Element 1d zum Definieren eines Ausschnitts für ein Fenster (siehe Figuren 7d und 7e). Der Fenstersturz wird durch ein weiteres Element 1e gebildet (Figur 7f). Aufgrund der Anordnung der Falze 3 an den Elementen 1a, 1b, 1c, 1d, 1e lassen sich die unterschiedlichen Elemente 1a, 1b, 1c, 1d, 1e problemlos im Bereich der Falze 3 miteinander verbinden.

Aufgrund der Falze ergeben sich im Bereich des Fensters und beim obersten Falz 15 jedoch Stufen. Diese Stufen werden durch horizontale Abschlussleisten 16 bzw. durch vertikale Abschlussleisten 17 im Fensterbereich verschlossen (siehe Querschnitt in Figur 8b).

In Figuren 7a bis 7f ist die Erstellung eines eingeschossigen Gebäudes gezeigt. Selbstverständlich kann sich auf den obersten Falz 15 ein weiteres Geschoss anschliessen. In diesem Fall wird die horizontale Abschlussleiste 16 erst beim obersten Falz 15 des oberen Geschosses verwendet.

In Figur 8a ist ein Querschnitt durch ein Wandelement 1a gezeigt, das mit seiner unteren Seite 6 mit dem Falz 3 auf eine den Grundriss 11 definierende Abschlussleiste 2a gestellt ist. Die Abschlussleiste 2a ist auf einem Fundament 18 befestigt.

In Figur 8b ist der Abschluss des unterhalb einem Ausschnittes für ein Fenster angeordneten Elements 1d durch eine horizontale Abschlussleiste 6 im Bereich des Falzes 3 an der oberen Seite 6 des Elements 1d gezeigt. Ähnliche Abschlüsse erfolgen durch vertikale Abschlussleisten 17 beim Fenster (siehe Figur 7f oder auch bei Türausschnitten.

In Figur 8c ist ein alternatives Ausführungsbeispiel gezeigt. Die Elemente 1a liegen auf einer flach liegenden doppelten Abschlussleiste 2a, 2b und einer daraufliegenden einfachen Abschlussleiste 29. Dadurch kann das Element 1a angehoben (vom Betonfundament entfernt) und zusätzlich die Raumhöhe etwas vergrössert werden.

In Figur 9 ist schematisch die Draufsicht auf einen Ausschnitt eines Gebäudes mit Innenwänden 19 dargestellt. Die Innenwände bestehen aus den gezeigten Elementen 1a, wobei der Falz des an die Aussenwand anstossenden Elementes 1a weggefräst ist. Selbstverständlich lassen sich Öffnungen beliebiger Grösse (Fenster oder Türen) aufgrund des Baustoffs Holz/Spanplatte durch Wegfräsen auf einfache Weise herstellen. Dabei können auch Öffnungen erzeugt werden, die auch ausserhalb des durch die Grundlänge G definierten Grundrasters liegen.

In Figur 10a zeigt schematisch die Befestigung eines Zwischengeschosses mit einem mit der Innenseite des Elementes 1a verschraubten und verleimten Randbalkens 9. Auf dem Randbalken 9 kann ein Zwischenboden abgestützt werden.

Gemäss Figur 10b wird ein Balken 24 eines Zwischenbodens mit Metall-Balkenschuhen 25 an der Innenseite des Elements 1a befestigt.

## Patentansprüche

1. Modulares Gebäudesystem mit einer Mehrzahl von flächigen, rechteckigen Elementen (1a, 1b, 1c, 1d, 1e) und mit wenigstens einer Abschlussleiste (2a, 2b) mit rechteckigem Querschnitt,
wobei jedes Element (1a, 1b, 1c, 1d, 1e) an seinen Längs-(5) und Querseiten (6) je einen Falz aufweist,
wobei der Falz (3) bei gegenüberliegenden Längsseiten (5) und Querseiten (6) je auf den entgegengesetzten Oberflächen (4a, 4b) der Elemente (1a, 1b, 1c, 1d, 1e) angebracht ist,
wobei die Tiefe (T) des Falzes (3) der Hälfte der Wandstärke (d) des Elements (1a, 1b, 1c, 1d, 1e) entspricht und
wobei die Länge (L) wenigstens einer Seite des Querschnitts der Abschlussleiste (2a, 2b) der Tiefe (T) des Falzes (3) entspricht.

2. Gebäudesystem nach Anspruch 1, **dadurch gekennzeichnet, dass** die Elemente (1a, 1b, 1c, 1d, 1e) Wandelemente sind.

3. Gebäudesystem nach einem der Ansprüche 1 oder 2, **dadurch gekennzeichnet, dass** die Elemente (1a, 1b, 1c, 1d, 1e) aus Spanplatten bestehen,

4. Gebäudesystem nach einem der Ansprüche 1 bis 3, **dadurch gekennzeichnet, dass** die Wandstärke (d) der Elemente (1a 1b, 1c, 1d, 1e) derart ausgewählt ist, dass die Elemente (1a, 1b, 1c, 1d, 1e) als selbsttragende Wandelemente eines Gebäudes (10) einsetzbar sind.

5. Gebäudesystem nach einem der Ansprüche 3 oder 4, **dadurch gekennzeichnet, dass** die Elemente (1) aus einer Spanplatte mit einer Wandstärke von 80 mm bestehen und dass der Querschnitt der Abdeckleisten (2a, 2b) 40 x 40 mm und/oder 40 x 80 mm beträgt.

6. Gebäudesystem nach einem der Ansprüche 1 bis 5, **dadurch gekennzeichnet, dass** das System eine Vielzahl von Elementen (1a, 1b, 1c, 1d, 1e) mit unterschiedlicher Dimension aufweist, wobei vorzugsweise wenigstens die Länge (1) einer Seite (5) der Elemente (1) einer Grundlänge (G) oder einem Mehrfachen der Grundlänge (G) plus der Tiefe (T) des Falzes (3) entspricht.

7. Gebäudesystem nach einem der Ansprüche 1 bis 6, **dadurch gekennzeichnet, dass** das System selbstschraubende Schrauben (7) und/oder einen Kleber (8) zum Verbinden der Elemente (1a, 1b, 1c, 1d, 1e) im Bereich des Falzes (3) aufweist.

8. Gebäude aus einem modularen System nach einem der Ansprüche 1 bis 7, **dadurch gekennzeichnet, dass** das Gebäude aus nebeneinander und/oder übereinander angeordneten Elementen (1a, 1b, 1c, 1d, 1e) besteht, die entlang der aneinanderstossenden Falze (3) miteinander verbunden, insbesondere verschraubt und/oder verklebt sind.

9. Gebäude (10) nach Anspruch 8, **dadurch gekennzeichnet, dass** der Grundriss (11) des Gebäudes (10) durch Abschlussleisten (2a) gebildet ist, auf welche die Elemente (1a, 1b, 1c, 1d, 1e) mit einem Falz (3) einer Seite (6) gestellt sind.

10. Gebäude nach einem der Ansprüche 8 oder 9, **dadurch gekennzeichnet, dass** das Gebäude (10) Ecken (12) aufweist, von denen wenigstens eine durch vertikal angeordnete Abschlussleisten (13) definiert ist.

11. Gebäude nach Anspruch 10, **dadurch gekennzeichnet, dass** die vertikal angeordnete Abschlussleiste (13) einen rechteckigen Querschnitt aufweist, wobei die eine Seitenlänge (Q) des Querschnitts der Tiefe (T) des Falzes (3) entspricht und wobei die andere Seitenlänge (L) der doppelten Tiefe (T) des Falzes (3) entspricht.

12. Gebäude nach einem der Ansprüche 8 bis 11, **dadurch gekennzeichnet, dass** in vertikaler Richtung (V) mehrere Elemente (1a, 1b, 1c, 1d, 1e) übereinander angeordnet sind.

13. Gebäude nach Anspruch 12, **dadurch gekennzeichnet, dass** das Gebäude (10) mehrgeschossig ist, wobei die Elemente (1a, 1b, 1c, 1d, 1e) von übereinander liegenden Geschossen (14a, 14b) zueinander seitlich versetzt sind.

14. Gebäude nach Anspruch 10 und Anspruch 13, **dadurch gekennzeichnet, dass** sich die vertikal angeordnete Abschlussleiste (13) über mehrere Geschosse (14a, 14b) erstreckt.

15. Gebäude nach einem der Ansprüche 13 oder 14, **dadurch gekennzeichnet, dass** der oberste Falz (15) des obersten Elements oder freiliegende Falze von Fenster- oder Türöffnungen mit horizontal oder vertikal angeordneten Abschlussleisten (16, 17) abgeschlossen ist.

16. Verpackungseinheit (20) für ein modulares Gebäudesystem nach einem der Ansprüche 1 bis 7, **dadurch gekennzeichnet, dass** eine Mehrzahl von Elementen (1a, 1b, 1c, 1d, 1e) in einem Stapel (21) aufeinander liegend angeordnet sind und dass im Bereich der Falze (3) zwischen wenigstens zwei benachbarten Elementen (1a, 1b, 1c, 1d, 1e) Abdeckleisten (2) eingefügt sind.

17. Verfahren zum Erstellen eines Gebäudes (10) aus einem modularen Gebäudesystem nach einem der Ansprüche 1 bis 7, bestehend aus den Schritten
- Anordnen von Abschlussleisten (2a) entlang einem geplanten Grundriss (11) des Gebäudes (10);
- Aufstellen von Elementen (1a, 1b, 1c, 1d, 1e) mit dem Falz (3) einer Seite (6) auf die Abschlussleisten (2a);
- Verbinden der Elemente (1a, 1b, 1c, 1d, 1e) untereinander und/oder mit den Abschlussleisten (2a).

18. Verfahren nach Anspruch 17, **dadurch gekennzeichnet, dass** vor dem Aufstellen der Elemente (1a, 1b, 1c, 1d, 1e) in wenigstens einer Ecke (12) eine vertikal angeordnete Abschlussleiste (13) angeordnet wird.

19. Verfahren nach Anspruch 17 oder 18, **dadurch gekennzeichnet, dass** freiliegende Falze (3) von Elementen (1a, 1c) mit horizontalen oder vertikalen Abschlussleisten (13, 16, 17) abgeschlossen werden.

20. Gebäudesystem nach Anspruch 1 bis 7, **dadurch gekennzeichnet, dass** das System einfache Abdeckleisten (2a) mit quadratischem Querschnitt und Abdeckleisten (2b) mit einem rechtekkigen Querschnitt mit doppelt so langen Längs- wie Querseiten aufweist.
